# EUROPÄISCHE PATENTSCHRIFT

(11) **EP 3 682 067 B1**
(45) Veröffentlichungstag und Bekanntmachung des Hinweises auf die Patenterteilung: **01.09.2021**
(21) Anmeldenummer: 18781947.9
(22) Anmeldetag: 13.09.2018
(51) Int. Cl.: E04B 2/46, E04C 2/34

(54) **MAUERSTEIN**
BRICK
BLOC DE CONSTRUCTION

(30) Priorität: 14.09.2017 AT 3702017
(43) Veröffentlichungstag der Anmeldung: 22.07.2020
(73) Patentinhaber: luxhome GmbH, 8232 Grafendorf bei Hartberg (AT)
(72) Erfinder: KARNER, Lukas, 8232 Grafendorf bei Hartberg (AT)
(74) Vertreter: Keschmann, Marc
(86) Internationale Anmeldenummer: PCT/AT2018/000073
(87) Internationale Veröffentlichungsnummer: WO 2019/051513

(56) Entgegenhaltungen:
- WO-A1-2006/084958
- WO-A1-2009/140618
- WO-A1-2016/097621
- WO-A2-03/102325
- GB-A- 1 304 936
- US-A1- 2011 000 161

## Beschreibung

Die Erfindung betrifft einen Mauerstein aus Holz zur Herstellung eines Mauersteinverbundes, insbesondere Mauerwerks.

Im Rahmen der Bemühungen, Bauwerke aus ökologisch nachhaltigen Baustoffen zu errichten, greift man vermehrt auf Holz und Holzwerkstoffe zurück. Die Verwendung von Holz bietet gegenüber der Bauweise mit Ziegel und Beton eine Reihe von Vorteilen. Das angenehme Wohnklima in einem Holzhaus entsteht primär durch die feuchtigkeitsregulierenden Eigenschaften des Holzes. Aus ökologischer Sicht ist Holz vorteilhaft, da es sich um einen nachwachsenden Rohstoff handelt, der auch in der Entsorgung und Wiederverwertung unproblematisch ist. Gebäude in Vollholzbauweise zeichnen sich vor allem auch durch kurze Bauzeiten aus. Da das Holz beim Einbau keine Feuchtigkeit enthält, fallen lange Austrocknungszeiten weg, sodass von Anfang an ein gutes Wohnklima vorzufinden ist. Weiters führt die Verwendung von Holz zu einem guten Wärmedämmwert.

Nachteilig bei der Verwendung von Holzwerkstoffen für die Errichtung von Gebäudewänden aus Holzkonstruktionselementen ist jedoch der Umstand, dass die Konstruktionselemente z.B. zur Realisierung einer Holzriegelwand vor Ort aufwändig zugeschnitten werden müssen und von Fachkräften aufgestellt, auf- bzw. zusammengebaut werden müssen, wozu in der Regel Baukräne und anderes schweres Gerät erforderlich ist.

Es sind bereits sog. Holzziegel bekannt geworden, die nach Art von herkömmlichen Ziegeln aufeinander gelegt werden können, um ein Mauerwerk zu errichten. Diese Bauweise ist zwar einfacher zu realisieren, weil ohne Bautischlerfachkräfte gearbeitet werden kann. Meist bestehen derartige Holzziegel aber aus Massivholz und weisen daher ein hohes Gewicht auf, sind teuer und schwer handzuhaben. Weiters ist die Verbindung der Holzziegel untereinander nicht zufriedenstellend gelöst.

Aus der WO-A-03 102325 ist ein Mauerstein aus Holz bekannt.

Die vorliegende Erfindung zielt daher darauf ab, Bausteine zu schaffen, mit denen die Errichtung eines Mauerwerks sowie ganzer Gebäude schnell, einfach und zu niedrigen Kosten bewerkstelligt werden kann, wobei im Wesentlichen werkzeuglos gearbeitet werden können soll. Weiters sollen moderne Niedrigenergiestandards erfüllt werden und das Mauerwerk daher einen hohen Dämmwert aufweisen.

Die Aufgabe wird durch einen Mauerstein aus Holz mit den Merkmalen des Anspruchs 1 gelöst. Der erfindungsgemäße Mauerstein ist einfach und zu geringen Kosten herzustellen sowie leichtgewichtig, weil seine tragende Struktur im Wesentlichen lediglich zwei parallele, einen Hohlraum begrenzende Mauersteinwände umfasst, die mit wenigstens einem Steg miteinander verbunden und in einem vorgegebenen Normalabstand zueinander gehalten sind. Die Mauersteine werden hierbei wie Ziegel nebeneinander gelegt, um eine Mauersteinreihe zu erhalten, und eine Vielzahl solcher Mauersteinreihen werden übereinander gelegt, um ein Mauerwerk zu erhalten. Die Mauersteine sind dabei so ausgebildet, dass ihre Wände im nebeneinander und übereinander gelegten Zustand sowohl in horizontaler als auch in vertikaler Richtung im Wesentlichen ohne Spalt aneinander anschließen, wobei die Mauersteinwände benachbarter Mauersteine miteinander fluchten und auf diese Weise eine plane Außenfläche als auch eine plane Innenfläche des Mauerwerks ausbilden.

Dadurch, dass die Mauersteinwände und der Steg jeweils von wenigstens einer Holzplatte gebildet sind, wird ein einfacher Aufbau erreicht, der eine hohe Formstabilität und eine hohe Tragfähigkeit aufweist. Die hochkant aufeinander liegenden Platten, welche die Mauersteinwände bilden, können bei relativ geringem Eigengewicht überaus hohe Lasten übertragen und aufnehmen.

Zur Verbindung der Mauersteine untereinander ist erfindungsgemäß vorgesehen, dass die parallelen Mauersteinwände randseitig für das Übereinandergreifen der Mauersteinwände nebeneinanderliegender Mauersteine und für das Übereinandergreifen der Mauersteinwände übereinanderliegender Mauersteine einen Stufenfalz aufweisen. Mit Hilfe des jeweiligen Stufenfalzes gelingt in einfacher Weise eine formschlüssige Verbindung nebeneinanderliegender Mauersteine und übereinanderliegender Mauersteine. Die Stufenfalze sind dabei so ausgebildet, dass die Mauersteine in einer Richtung quer zur Ebene der Mauersteinwände relativ zueinander lagegesichert sind. Gleichzeitig erleichtert der Stufenfalz die gegenseitige Positionierung der Mauersteine beim Verlegen, sodass eine miteinander fluchtende Anordnung der Mauersteinwände benachbarter Mauersteine gewährleistet ist.

Dadurch dass die Mauersteine bevorzugt lediglich durch formschlüssige Verbindungen untereinander verbunden sind, ist nicht nur ein einfacher Aufbau, sondern auch ein einfacher Abbau ohne weiteres möglich.

Unter dem Begriff Holz wird im Rahmen der Erfindung, sofern nicht anderes angegeben, Massivholz oder ein Holzwerkstoff verstanden. Holzwerkstoffe sind Werkstoffe, die durch Zerkleinern von Holz und anschließendes Zusammenfügen der Holzpartikel zu Strukturelementen erzeugt werden. Größe und Form der Holzpartikel entscheiden über die Art des Holzwerkstoffes und seine Eigenschaften. Die Holzpartikel werden meist mit Bindemitteln zusammengefügt. Typische Erzeugnisse aus Holzwerkstoffen sind Holzspanplatten und Holzfaserplatten.

Der die beiden parallelen Mauersteinwände verbindende Steg ist von wenigstens einer Platte gebildet, die bevorzugt im rechten Winkel zu den die parallelen Mauersteinwände bildenden Platten angeordnet ist. Die Verbindung des wenigstens einen Stegs mit den parallelen Mauersteinwänden kann in durch eine Formschlussverbindung, durch Kleben und/oder durch gesonderte Verbindungsmittel, wie z.B. Nägel, Schrauben oder Heftklammern erfolgen, sodass eine winkelstabile Verbindung erfolgt. Bei Mauersteinen mit größerer Längserstreckung ist die Anordnung von wenigstens zwei, wie z.B. zwei, drei oder vier Stegen bevorzugt, um eine stabile und winkelsteife Konstruktion zu gewährleisten. Die Stege sind dann in Abstand voneinander angeordnet und bevorzugt gleichmäßig über die Längserstreckung der Mauersteine verteilt. Insbesondere sind die Mauersteine hierbei derart aufeinander gelegt, dass die Stege von aufeinander liegenden Mauersteinen in vertikaler Richtung miteinander fluchten und aufeinander liegen, sodass nicht nur über die Mauersteinwände, sondern auch über die Stege eine vertikale Lastabtragung erfolgen kann.

Um die miteinander fluchtenden Stege aufeinander liegender Mauersteine miteinander zu verbinden ist vorgesehen, dass die Stege an wenigstens einem Randbereich ein erstes Formschlusselement und an wenigstens einem gegenüberliegenden Randbereich ein zweites Formschlusselement aufweist, das in formschlüssige Verbindung mit dem ersten Formschlusselement eines darüber oder darunter liegenden Mauersteins gebracht werden kann. Die Ausbildung ist insbesondere derart vorgesehen, dass die Formschlusselemente einen quer zur Ebene der Stege wirkenden Formschluss ausbilden.

Gemäß einer bevorzugten Ausbildung ist vorgesehen, dass der wenigstens eine Steg einen stumpfen Winkel miteinander einschließende Randbereiche aufweist. Die Ausbildung eines stumpfen Winkels an denjenigen Randbereichen des Stegs, mit denen der betreffende Steg auf einem Steg eines darunter liegenden Mauerstein aufliegt oder auf denen der Steg eines darüber liegenden Mauersteins aufliegt, wobei die Randbereiche aufeinander liegender Stege bevorzugt kongruent ausgebildet sind, führt zu einer Lastübertragung über zwei Schrägflächen, d.h. über schräg zum (vertikalen) Lastpfad verlaufende Kontaktflächen, wobei an den einen stumpfen Winkel einschließenden Schrägflächen gegengleiche Reaktionskräfte entstehen, die im Sinne einer Selbstzentrierung unter Angleichung der Reaktionskräfte wirken und dadurch eine stabilisierende Wirkung aufweisen. Dies insbesondere dann, wenn, wie dies einer bevorzugten Ausbildung entspricht, eine in vertikaler Richtung verlaufende Ebene eine Symmetrieebene des stumpfen Winkels bildet.

Gemäß einer weiteren bevorzugten Ausbildung weisen die einen stumpfen Winkel miteinander einschließenden Randbereiche für das Übereinandergreifen der Stege übereinanderliegender Mauersteine einen Stufenfalz auf. Die aufeinander liegenden Randbereiche der Stege von übereinander liegenden Mauersteinen bilden dadurch einen quer zur Ebene der Stege wirkenden Formschluss aus, wodurch aufeinander liegende Mauersteine bei einer Schubbelastung quer zu den Stegen gegen Relativverschiebung gesichert sind.

Da die Stufenfalze der Randbereiche der Stege zur Ausbildung von in zueinander entgegengesetzten Richtungen wirksamen Formschlussverbindungen ausgebildet sind, sind die aufeinander liegenden Mauersteine bei einer Schubbelastung gegen Relativverschiebung in beide Richtungen gesichert. Dabei bildet der eine Randbereich einen Formschluss in die eine Richtung quer zur Stegebene und der daran anschließende Randbereich einen Formschluss in die entgegengesetzte Richtung quer zur Stegebene.

Der von den Stufenfalzen der Mauersteinwände gebildete Formschluss, der quer zur Ebene der Mauersteinwände wirkt, kann ebenfalls in entgegengesetzte Richtungen wirkend ausgebildet sein. Zu diesem Zweck ist bevorzugt vorgesehen, dass die von den Stufenfalzen der Mauersteinwände gebildeten Stufen in Bezug auf eine Mittelebene des Mauersteins im Wesentlichen spiegelbildlich ausgebildet sind.

Eine besonders vorteilhafte Ausbildung sieht vor, dass die Mauersteinwände jeweils aus wenigstens zwei vorzugsweise aneinander liegenden Holzplatten gebildet sind, wobei die Holzplatten vorzugsweise aus einem Holzwerkstoff bestehen. Als Holzwerkstoffplatten können hierbei Spanholzplatten und/oder Faserholzplatten und/oder Dämmholzplatten zum Einsatz kommen.

Bevorzugt ist vorgesehen, dass die zwei Holzplatten zur Ausbildung der Stufenfalze zueinander versetzte Ränder aufweisen. Um sowohl den zwischen nebeneinander liegenden Mauersteinen wirkenden Stufenfalz als auch den zwischen übereinander liegenden Mauersteinen wirkenden Stufenfalz durch den erwähnten Versatz der beiden Holzplatten zu realisieren, ist der Versatz der Platten sowohl in vertikaler Richtung als auch in horizontaler Richtung vorgesehen.

Gemäß einer bevorzugten Ausbildung bildet eine erste der zwei Mauersteinwände eine Wasserdampfdiffusionssperre und weist vorzugsweise eine wasserdampfdiffusionsäquivalente Luftschichtdicke (sd-Wert) nach DIN 4108-3 von > 1500 m auf. Die Ausbildung einer Wasserdampfdiffusionssperre ist insbesondere an jener Mauersteinwand bevorzugt, die im verlegten Zustand an der Rauminnenseite eines aus den Mauersteinen errichteten Gebäudes zu liegen kommt. Die Diffusionssperre kann beispielsweise durch Verwendung von Faserholzplatten, insbesondere Grobspanplatten (OSB-Platten), insbesondere solche der Qualität OSB/4 gemäß der Norm EN 300, erreicht werden. Bevorzugt sind zwei solche Faserholzplatten aneinander liegend vorgesehen, wobei jede Faserholzplatte bevorzugt eine Dicke von 12-25 mm, insbesondere 18 mm aufweist.

Die erste Mauersteinwand kann an der Außenseite zusätzlich eine Trockenbauplatte tragen, welche der Rauminnenseite des Gebäudes zugewandt ist. Die Trockenbauplatte ist bevorzugt als herkömmliche Gipskartonplatte ausgebildet.

Die zweite Mauersteinwand kann, wenn sie für die Raumaußenseite vorgesehen ist, mit einem Fassadeelement ausgestattet sein. Die zweite Mauersteinwand umfasst in diesem Fall eine Platte aus einem Holzwerkstoff und eine Fassadenplatte, die mittels Abstandhalter in Abstand von der Holzwerkstoffplatte gehalten ist.

Bevorzugt ist eine zweite der zwei Mauersteinwände wasserdampfdiffusionsoffen ausgebildet und weist vorzugsweise eine wasserdampfdiffusionsäquivalente Luftschichtdicke (sd-Wert) nach DIN 4108-3 von < 0,5 m auf. Die Ausbildung einer diffusionsoffenen Mauersteinwand ist insbesondere an jener Mauersteinwand bevorzugt, die im verlegten Zustand an der Außenseite eines aus den Mauersteinen errichteten Gebäudes zu liegen kommt. Bevorzugt kann dies dadurch erreicht werden, dass die zweite Mauersteinwand eine innere Holzwerkstoffplatte und eine äußere Holzfaserdämmplatte aufweist. Die innere Holzwerkstoffplatte ist bevorzugt als Spanplatte oder als Faserholzplatten, insbesondere Grobspanplatte (OSB-Platte), insbesondere eine solche der Qualität OSB/2 gemäß der Norm EN 300 ausgebildet und kann eine Dicke von 12-25 mm, insbesondere 18 mm aufweisen. Die innere Holzwerkstoffplatte kann gelocht ausgeführt sein. Die äußere Holzfaserdämmplatte kann eine Dicke von 35-45 mm, insbesondere 40 mm aufweisen. Die Holzfaserdämmplatte kann mit einem Außenputz versehen sein.

Alternativ kann die zweite Mauersteinwand zwei Platten umfassen, von denen eine innere Platte als Holzwerkstoffplatte, bevorzugt als Spanplatte oder als Faserholzplatten, insbesondere Grobspanplatte (OSB-Platte), insbesondere eine solche der Qualität OSB/2 gemäß der Norm EN 300 ausgebildet sein und kann eine Dicke von 12-25 mm, insbesondere 18 mm aufweisen. Die äußere Platte ist bevorzugt als Fassadenplatte ausgebildet und ist in Abstand von der inneren Platte gehalten. Die äußere Platte ist bevorzugt als Kompaktplatte ausgebildet, wie z.B. als HPL-Platte (High Pressure Laminate), bei der mehrere mit Melamin und Phenol-Harz getränkte Papiere unter Druck und Temperatur miteinander und mit einer Deckschicht verpresst sind.

Der wenigstens eine Steg besteht bevorzugt aus Massivholz, vorzugsweise aus Fichtenholz.

Zur Erzielung einer guten Wärmedämmung ist bevorzugt vorgesehen, dass der Hohlraum zwischen den beiden parallelen Mauersteinwänden mit einem Dämmstoff, vorzugsweise einem Naturdämmstoff, insbesondere aus einem Zellulosematerial, gefüllt ist, wobei der Dämmstoff vorzugsweise als loser Dämmstoff vorliegt.

Aus dem erfindungsgemäßen Mauerstein kann ein modulares System zum Errichten von Gebäuden aufgebaut sein. Das modulare System umfasst hierbei Mauersteine verschiedener Längen, wobei ein erster Mauerstein eine erste Längserstreckung aufweist, vorzugsweise eine Längserstreckung von 250 mm, ein zweiter Mauerstein die doppelte Längserstreckung des ersten Mauersteins, ggf. ein dritter Mauerstein die dreifache Längserstreckung des ersten Mauersteins und ggf. ein vierter Mauerstein die vierfache Längserstreckung des ersten Mauersteins aufweist. Der erste Mauerstein hat einen Steg und der zweite Mauerstein hat zwei Stege, die in einem Abstand voneinander angeordnet sind, welcher der Längserstreckung des ersten Mauersteins, vorzugsweise 250 mm, entspricht, usw. Allgemein ist bei einem Mauerstein mit einer Mehrzahl von Stegen vorgesehen, dass diese in einem Abstand voneinander angeordnet sind, welcher der Längserstreckung des ersten Mauersteins, vorzugsweise 250 mm, entspricht. Dadurch wird gewährleistet, dass die Stege von übereinander liegenden Mauersteinen auch dann miteinander fluchten, wenn Mauersteine unterschiedlicher Längserstreckung zum Einsatz kommen, oder wenn die übereinander liegenden Mauersteine in Längsrichtung versetzt angeordnet sind.

Bevorzugt umfasst das modulare System weiters Mauersteine unterschiedlicher Höhen, wobei wenigstens zwei unterschiedliche Höhen vorgesehen sind.

Bevorzugt umfasst das modulare System weiters Mauersteine, die ein Inneneck oder ein Außeneck ausbilden.

Bevorzugt umfasst das modulare System weiters Bodenschwellen, Fensterlaibungen, Überlager, Abschlussleisten und/oder Zwischenleisten.

Die Dicke aller Mauersteine des modularen Systems ist vorzugsweise gleich gewählt und kann z.B. 250 mm betragen.

Die Erfindung wird nachfolgend anhand von in der Zeichnung schematisch dargestellten Ausführungsbeispielen näher erläutert. In diesen zeigen Fig. 1 eine perspektivische Ansicht einer ersten Ausführung des Mauersteins, Fig. 2 eine Ansicht gemäß dem Pfeil II der Fig. 1, Fig. 3 eine Ansicht gemäß dem Pfeil III der Fig. 1, Fig. 4 eine Ansicht gemäß dem Pfeil IV der Fig. 1, Fig. 5 drei zum Aufbau einer Mauer zusammengestellte Mauersteine, Fig. 6 eine Seitenansicht gemäß dem Pfeil VI auf die Anordnung gemäß Fig. 5, Fig. 7 eine zweite Ausführung des Mauersteins, Fig. 8 eine Ansicht gemäß dem Pfeil VIII der Fig. 7, Fig. 9 eine Ansicht gemäß dem Pfeil IX der Fig. 7, Fig. 10 eine dritte Ausführung des Mauersteins, Fig. 11 eine vierte Ausführung des Mauersteins, Fig. 12 einen Mauerstein zur Ausbildung eines Innenecks, Fig. 13 einen Mauerstein zur Ausbildung eines Außenecks und Fig. 14 eine alternative Ausbildung eines Mauersteins.

In den Fig. 1 bis 4 ist ein Mauerstein mit 1 bezeichnet und umfasst zwei parallele, einen Hohlraum begrenzende Mauersteinwände, wobei die erste Mauersteinwand von den zwei Platten 2 und 3 und die zweite Mauersteinwand von den zwei Platten 4 und 5 gebildet wird. Die Platten 2 und 4 sind, normal auf die Plattenebene gesehen, kongruent. Die Platte 3 ist gleich groß wie die Platte 2, jedoch im Vergleich zur Platte 2 nach unten und nach rechts versetzt, sodass sich an allen vier Rändern der ersten Mauersteinwand ein Stufenfalz ergibt. Die Platte 5 ist gleich groß wie die Platte 4, jedoch im Vergleich zur Platte 4 ebenfalls nach unten und nach rechts versetzt, sodass sich an allen vier Rändern der zweiten Mauersteinwand ein Stufenfalz ergibt. Dabei sind die Platten 3 und 5, normal auf die Plattenebene gesehen, kongruent, sodass die Stufenfalze der ersten Mauersteinwand gleich groß sind wie die Stufenfalze der zweiten Mauersteinwand, jedoch gegengleich wirksam. Die erste und die zweite Mauersteinwand sind mit zwei Stegen 6 und 7 miteinander verbunden und in einem vorgegebenen Normalabstand zueinander gehalten, sodass zwischen der ersten und der zweiten Mauersteinwand ein Hohlraum 12 gebildet ist. Die Stege 6 und 7 bestehen jeweils aus zwei aufeinander liegenden Platten 8 und 9 bzw. 10 und 11. Alle vier Platten sind parallelogrammförmig ausgebildet, wobei die Parallelogramme der Platten 8 und 9 bezüglich der Mittelebene des Mauersteins spiegelsymmetrisch sind. Dasselbe gilt für die Platten 10 und 11. Dadurch ergeben sich an den schrägen oberen und unteren Rändern der Stege 6 und 7 gegengleiche Stufenfalze.

Wenn die erste Mauersteinwand eine rauminnenseitige Wand ausbildet, ist diese bevorzugt diffusionsdicht ausgebildet und die Platten 2 und 3 sind von z.B. 18 mm dicken OSB-Platten der Qualität OSB/4 gemäß der Norm EN 300 gebildet. Wenn die zweite Mauersteinwand eine raumaußenseitige Wand ausbildet, ist diese bevorzugt diffusionsoffen ausgebildet und die Platte 4 ist beispielsweise von einer 18 mm dicken OSB-Platte der Qualität OSB/2 gemäß der Norm EN 300 gebildet. Die Platte 5 kann als Holzfaserdämmplatte ausgebildet sein und eine Dicke von 40 mm aufweisen. Die Holzfaserdämmplatte kann mit einem Außenputz versehen sein. Die Platten 8,9,10 und 11 der Stege 6 und 7 können aus Vollholz z.B. aus Fichtenholz gebildet sein und eine Dicke von 15-20 mm aufweisen. Die Platten können z.B. als 3-Schichtplatten ausgeführt sein, d.h. als Platte, die aus drei verleimten Schichtholzlagen besteht.

Die Hohlräume 12 sind bevorzugt mit einem Wärmedämmmaterial gefüllt.

In Fig. 5 und 6 ist eine Reihe von unteren Mauersteinen angedeutet, wobei diese exemplarisch von zwei nebeneinander liegenden Mauersteinen 1a und 1b gebildet ist, die seitlich aneinander gestellt sind. Auf der Mauersteinreihe ist ein oberer Mauerstein 1c versetzt angeordnet. Die Mauersteine 1a, 1b und 1c sind ausgeführt wie in den Fig. 1 bis 4 gezeigt. Es ist ersichtlich, dass die ersten und zweiten Mauersteinwände der Mauersteine 1a und 1b mit ihren zueinander weisenden seitlichen Rändern übereinander greifen und daher mittels der jeweiligen Stufenfalze eine formschlüssige Verbindung ausbilden. Weiters ist ersichtlich, dass die ersten und zweiten Mauersteinwände der Mauersteine 1a und 1b einerseits und die ersten und zweiten Mauersteinwände des Mauersteins 1c andererseits mit ihren zueinander weisenden oberen bzw. unteren Rändern übereinander greifen und daher mittels der jeweiligen Stufenfalze eine formschlüssige Verbindung ausbilden.

Gleichzeitig greifen die an den schrägen Rändern der Stege 6 und 7 ausgebildeten Stufenfalze der übereinander liegenden Mauersteine 1a und 1b einerseits und 1c andererseits ineinander, sodass ein weiterer Formschluss entsteht, der in Richtung quer zur Ebene der Stege 6, 7 wirkt und eine Verschiebung einer oberen Reihe von Mauersteinen gegenüber einer unteren Reihe von Mauersteinen in Richtung quer zur Stegebene verhindert. Um das beschriebene Ineinandergreifen der Stufenfalze der Stege 6,7 auch dann zu ermöglichen, wenn die Mauersteine einer oberen Reihe gegenüber den Mauersteinen einer unteren Reihe versetzt angeordnet sind, ist vorgesehen, dass der Abstand zwischen den Stegen eines Mauersteins so gewählt ist, dass dieser der Summe der Abstände der äußeren Stege zum jeweiligen nächstliegenden Rand beträgt.

In den Fig. 7 bis 9 ist eine alternative Ausbildung eines Mauersteins 13 gezeigt, der die halbe Länge des Mauersteins 1 aufweist und daher lediglich einen einzigen Steg 6 umfasst.

In Fig. 10 ist eine abgewandelte Ausbildung eines Mauersteins 14 gezeigt, dessen Länge der dreifachen Länge des Mauersteins 13 entspricht und daher drei Stege 6,7,15 aufweist.

In Fig. 11 ist eine abgewandelte Ausbildung eines Mauersteins 16 gezeigt, dessen Länge der vierfachen Länge des Mauersteins 13 entspricht und daher vier Stege 6,7,15,17 aufweist.

Die Mauersteine 1, 13, 14 und 16 bilden ein modulares System zur Errichtung von Gebäuden, wobei die Mauersteine beliebig miteinander kombinierbar sind. Zu diesem Zweck ist vorgesehen, dass die einzelnen Modultypen der Mauersteine eine Länge aufweisen, die ein ganzzahliges Vielfaches der Längserstreckung des kürzesten Mauersteins beträgt.

In Fig. 12 ist ein weiterer Mauerstein 18 dargestellt, mit dem ein Inneneck eines Gebäudes gebildet werden kann.

In Fig. 13 ist ein weiterer Mauerstein 19 dargestellt, mit dem ein Außeneck eines Gebäudes gebildet werden kann.

Zu den Ausbildungen gemäß den Fig. 7 bis 13 ist festzuhalten, dass der grundsätzliche Aufbau aus Mauersteinwänden, Platten und Stegen gleich ist.

Fig. 14 zeigt anhand eines Mauersteintyps entsprechend Fig. 1 einen abgewandelten Aufbau, der aber auch bei den Mauersteintypen der Fig. 7 bis 13 verwirklicht werden kann. Beim Mauerstein 20 werden die gleichen Bezugszeichen verwendet wie beim Mauerstein 1, soweit die entsprechenden Bauteile übereinstimmen. Der abgewandelte Aufbau des Mauersteins 20 sieht vor, dass die zweite, äußere Mauersteinwand an Stelle der Platte 5 eine Fassadenplatte 21 aufweist, die mit Hilfe von Abstandhaltern 22 an der Platte 4 befestigt ist. Die Größe und die Position der Fassadenplatte 21 entspricht jedoch der Größe und der Position der Platte 5.

## Patentansprüche

1. Mauerstein aus Holz zur Herstellung eines Mauersteinverbundes, insbesondere Mauerwerks, umfassend zwei parallele, einen Hohlraum begrenzende Mauersteinwände (2,3,4,5), die mit wenigstens einem Steg (6,7,15,17) miteinander verbunden und in einem vorgegebenen Normalabstand zueinander gehalten sind, wobei die Mauersteinwände (2,3,4,5) und der Steg (6,7,15,17) jeweils von wenigstens einer Holzplatte gebildet sind, wobei die parallelen Mauersteinwände (2,3,4,5) randseitig für das Übereinandergreifen der Mauersteinwände (2,3,4,5) nebeneinanderliegender Mauersteine (1,13,14,16) und für das Übereinandergreifen der Mauersteinwände übereinanderliegender Mauersteine (1,13,14,16) einen Stufenfalz aufweisen, **dadurch gekennzeichnet, dass** der wenigstens eine Steg an wenigstens einem Randbereich ein erstes Formschlusselement und an wenigstens einem gegenüberliegenden Randbereich ein zweites Formschlusselement aufweist, das in formschlüssige Verbindung mit dem ersten Formschlusselement eines darüber oder darunter liegenden Mauersteins gebracht werden kann.

2. Mauerstein nach Anspruch 1, **dadurch gekennzeichnet, dass** der wenigstens eine Steg (6,7,15,17) Randbereiche aufweist, die einen stumpfen Winkel miteinander einschließen.

3. Mauerstein nach Anspruch 2, **dadurch gekennzeichnet, dass** die einen stumpfen Winkel miteinander einschließenden Randbereiche für das Übereinandergreifen der Stege (6,7,15,17) übereinanderliegender Mauersteine (1,13,14,16) einen Stufenfalz aufweisen.

4. Mauerstein nach Anspruch 2, **dadurch gekennzeichnet, dass** die Stufenfalze der Randbereiche der Stege (6,7,15,17) zur Ausbildung von in zueinander entgegengesetzten Richtungen quer zur Ebene der Stege wirksamen Formschlussverbindungen ausgebildet sind.

5. Mauerstein nach einem der Ansprüche 1 bis 4, **dadurch gekennzeichnet, dass** die von den Stufenfalzen der Mauersteinwände (2,3,4,5) gebildeten Stufen in Bezug auf eine Mittelebene des Mauersteins (1,13,14,16) im Wesentlichen spiegelbildlich ausgebildet sind.

6. Mauerstein nach einem der Ansprüche 1 bis 5, **dadurch gekennzeichnet, dass** die Mauersteinwände (2,3,4,5) jeweils aus wenigstens zwei vorzugsweise aneinander liegenden Holzplatten gebildet sind, wobei die Holzplatten vorzugsweise aus einem Holzwerkstoff bestehen.

7. Mauerstein nach Anspruch 6, **dadurch gekennzeichnet, dass** die zwei Holzplatten (2,3,4,5) zur Ausbildung der Stufenfalze zueinander versetzte Ränder aufweisen.

8. Mauerstein nach Anspruch 6 oder 7, **dadurch gekennzeichnet, dass** eine erste der zwei Mauersteinwände (2,3,4,5) eine Wasserdampfdiffusionssperre bildet und vorzugsweise eine wasserdampfdiffusionsäquivalente Luftschichtdicke (sd-Wert) nach DIN 4108-3 von > 1500 m aufweist.

9. Mauerstein nach Anspruch 6, 7 oder 8, **dadurch gekennzeichnet, dass** eine zweite der zwei Mauersteinwände (2,3,4,5) wasserdampfdiffusionsoffen ausgebildet ist und vorzugsweise eine wasserdampfdiffusionsäquivalente Luftschichtdicke (sd-Wert) nach DIN 4108-3 von < 0,5 m aufweist.

10. Mauerstein nach Anspruch 9, **dadurch gekennzeichnet, dass** die zweite Mauersteinwand (4,5) eine innere Holzwerkstoffplatte und eine äußere Holzfaserdämmplatte aufweist.

11. Mauerstein nach einem der Ansprüche 1 bis 10, **dadurch gekennzeichnet, dass** der wenigstens eine Steg (6,7,15,17) aus Massivholz besteht, vorzugsweise aus Fichtenholz.

12. Mauerstein nach einem der Ansprüche 1 bis 11, **dadurch gekennzeichnet, dass** der Hohlraum mit einem Dämmstoff, vorzugsweise einem Naturdämmstoff, insbesondere aus einem Zellulosematerial, gefüllt ist, wobei der Dämmstoff vorzugsweise als loser Dämmstoff vorliegt.

## Claims

1. Brick made of wood for producing a brick assembly, in particular brickwork, comprising two parallel brick walls (2,3,4,5) delimiting a cavity, which are connected to one another with at least one web (6,7,15,17) and are held to each other at a predetermined normal distance, wherein the brick walls (2,3,4,5) and the web (6,7,15,17) are each formed by at least one wooden panel, wherein the parallel brick walls (2,3,4,5) at the edge comprise a rabbet for the overlapping of the brick walls (2,3,4,5) of adjacent bricks (1,13,14,16) and for the overlapping of the brick walls of bricks (1,13,14,16) lying on top of one another, **characterized in that** the at least one web comprises a first form-locking element on at least one edge area and a second form-locking element on at least one opposite edge area, which can be brought into a form-locking connection with the first form-locking element of a brick arranged thereover or thereunder.

2. Brick according to Claim 1, **characterized in that** the at least one web (6,7,15,17) has edge areas which enclose an obtuse angle with one another.

3. Brick according to claim 2, **characterized in that** the edge areas enclosing an obtuse angle with one another have a rabbet for the webs (6,7,15,17) of superimposed bricks (1,13,14,16) to overlap.

4. Brick according to claim 2, **characterized in that** the rabbets of the edge areas of the webs (6,7,15,17) are designed to form positive-locking connections effective in mutually opposite directions transversely to the plane of the webs.

5. Brick according to any one of claims 1 to 4, **characterized in that** the steps formed by the rabbets of the brick walls (2,3,4,5) are essentially mirror images in relation to a central plane of the brick (1,13,14,16).

6. Brick according to any one of claims 1 to 5, **characterized in that** the brick walls (2, 3, 4, 5) are each formed from at least two preferably adjacent wooden panels, the wooden panels preferably consisting of a wood material.

7. Brick according to claim 6, **characterized in that** the two wooden panels (2, 3, 4, 5) have edges that are offset from one another to form the rabbets.

8. Brick according to claim 6 or 7, **characterized in that** a first of the two brick walls (2,3,4,5) forms a water vapor diffusion barrier and preferably comprises a water vapor diffusion-equivalent air layer thickness (sd value) according to DIN 4108-3 of > 1500 m.

9. Brick according to claim 6, 7 or 8, **characterized in that** a second of the two brick walls (2,3,4,5) is designed to be open to water vapor diffusion and preferably comprises a water vapor diffusion-equivalent air layer thickness (sd value) according to DIN 4108-3 of < 0.5 m.

10. Brick according to claim 9, **characterized in that** the second brick wall (4,5) comprises an inner wood material panel and an outer wood fiber insulation panel.

11. Brick according to any one of claims 1 to 10, **characterized in that** the at least one web (6, 7, 15, 17) consists of solid wood, preferably of spruce wood.

12. Brick according to any one of claims 1 to 11, **characterized in that** the cavity is filled with an insulating material, preferably a natural insulating material, in particular made of a cellulose material, the insulating material preferably being present as a loose insulating material.

## Revendications

1. Bloc de construction en bois servant à fabriquer un assemblage de blocs de construction, en particulier un ouvrage de maçonnerie, comprenant deux parois (2, 3, 4, 5) de bloc de construction parallèles délimitant un espace creux, reliées l'une à l'autre par au moins une entretoise (6,7,15,17) et maintenues l'une par rapport à l'autre à une distance normale spécifiée, dans lequel les parois (2, 3, 4, 5) de bloc de construction et l'entretoise (6,7,15,17) sont formées respectivement par au moins un panneau de bois, dans lequel les parois (2, 3, 4, 5) de bloc de construction parallèles comportent côté bord une feuillure pour le chevauchement des parois (2, 3, 4, 5) de bloc de construction de blocs de construction (1, 13, 14, 16) juxtaposés et pour le chevauchement des parois de bloc de construction de blocs de construction (1, 13, 14, 16) superposés, **caractérisé en ce que** l'au moins une entretoise comporte un premier élément d'ajustement de forme dans au moins une zone périphérique, et un deuxième élément d'ajustement de forme dans au moins une zone périphérique opposée, apte à être mis en connexion ajustée avec le premier élément d'ajustement de forme d'un bloc de construction au-dessus ou en dessous.

2. Bloc de construction selon la revendication 1, **caractérisé en ce que** l'au moins une entretoise (6,7,15,17) comporte des zones périphériques formant un angle obtus entre eux.

3. Bloc de construction selon la revendication 2, **caractérisé en ce que** les zones périphériques formant un angle obtus entre eux comportent une feuillure pour le chevauchement des entretoises (6,7,15,17) de blocs de construction (1, 13, 14, 16) superposés.

4. Bloc de construction selon la revendication 2, **caractérisé en ce que** les feuillures des zones périphériques des entretoises (6,7,15,17) sont configurés pour former des connexions ajustées opérant dans des directions opposées perpendiculairement au plan des entretoises.

5. Bloc de construction selon l'une des revendications 1 à 4, **caractérisé en ce que** les marches formées par les feuillures des parois (2, 3, 4, 5) de bloc de construction sont conçus essentiellement en image miroir par rapport à un plan médian du bloc de construction (1,13,14,16).

6. Bloc de construction selon l'une des revendications 1 à 5, **caractérisé en ce que** les parois (2, 3, 4, 5) de bloc de construction sont respectivement formés d'au moins deux panneaux de bois, de préférence adjacents les uns aux autres, dans lequel les panneaux de bois sont de préférence en un matériau à base de bois.

7. Bloc de construction selon la revendication 6, **caractérisé en ce que** les deux panneaux de bois (2,3,4,5) ont des bords mutuellement décalés pour former les feuillures.

8. Bloc de construction selon la revendication 6 ou 7, **caractérisé en ce qu'une** première des deux parois (2, 3, 4, 5) de bloc de construction forme une barrière contre la diffusion de vapeur d'eau et de préférence a une épaisseur de couche d'air équivalente à la diffusion de vapeur d'eau (valeur sd) selon DIN 4108-3 de > 1500 m.

9. Bloc de construction selon la revendication 6, 7 ou 8, **caractérisé en ce qu'une** deuxième des deux parois (2, 3, 4, 5) de bloc de construction est conçu pour être ouverte à la diffusion de vapeur d'eau et de préférence a une épaisseur de couche d'air équivalente à la diffusion de vapeur d'eau (valeur sd) selon DIN 4108-3 de < 0,5 m.

10. Bloc de construction selon la revendication 9, **caractérisé en ce que** la deuxième paroi de bloc de construction (4,5) comporte un panneau intérieur en matériau à base de bois et un panneau isolant extérieur en fibre de bois.

11. Bloc de construction selon l'une des revendications 1 à 10, **caractérisé en ce que** l'au moins une entretoise (6,7,15,17) se compose de bois massif, de préférence de bois d'épicéa.

12. Bloc de construction selon l'une des revendications 1 à 11, **caractérisé en ce que** l'espace creux est rempli d'un matériau isolant, de préférence d'un matériau isolant naturel, en particulier fabriqué à partir d'un matériau cellulosique, dans lequel le matériau isolant est de préférence utilisé sous forme de matériau isolant en vrac.
